# EUROPÄISCHE PATENTSCHRIFT

(11) **EP 0 354 296 B1**
(45) Veröffentlichungstag und Bekanntmachung des Hinweises auf die Patenterteilung: **12.08.1992**
(21) Anmeldenummer: 89104984.3
(22) Anmeldetag: 20.03.1989
(51) Int. Cl.: E05F 15/14

(54) **Automatische Tür- oder Fensteranlage**
Automatic door and window installation
Installation automatique pour porte ou fenêtre

(30) Priorität: 08.07.1988 DE 3823187
(43) Veröffentlichungstag der Anmeldung: 14.02.1990
(73) Patentinhaber: GEZE GmbH & Co., D-71226 Leonberg (DE)
(72) Erfinder: Richter, Erwin, D-7410 Reutlingen 11 (DE); Farr, Peter, D-7537 Remchingen (DE)

(56) Entgegenhaltungen:
- DE-A- 3 602 567
- FR-A- 2 337 559

## Beschreibung

Die Erfindung betrifft eine automatische Tür- oder Fensteranlage mit mindestens einem angetriebenen Schiebeflügel, wobei die Tür- oder Fensteranlage ortsfest installierbar ist und einen oberen horizontalen Holm zur bewegbaren Lagerung des Schiebeflügels und einen an dem Holm oder an einem mit dem Holm verbundenen Teil befestigten Antrieb aufweist.

Bei einer aus der DE-A 3 602 567 bekannten derartigen Schiebetüranlage ist gemäß dem Oberbegriff des Anspruchs 1, der obere horizontale Holm einerseits als Laufschiene ausgebildet, auf der die Schiebeflügel über Laufrollen geführt sind, andererseits dient der Holm als Halterung des Antriebs und ferner zur ortsfesten Verankerung der Anlage. Hierfür ist der Holm unmittelbar an der Wand oder in einem ortsfesten Gerüst zu befestigen und ist damit Teil einer ortsfesten Trägerkonstruktion.

Wenn in der Praxis eine in einer ortsfest verankerten Trägerkonstruktion installierte automatische Tür- oder Fensteranlage defekt oder veraltet ist, muß sie ersetzt werden. Hierfür sind bisher aufwendige Arbeiten erforderlich. Um in die ortsfest installierte Trägerkonstruktion den neuen Antrieb einsetzen zu können, ist es in der Regel erforderlich, die einzelnen Antriebsaggregate des neuen Antriebs einzeln an der Trägerkonstruktion an besonderen Halterungen zu montieren. Dabei sind auch oft Schweißarbeiten erforderlich. Häufig ersetzt man daher die gesamte Anlage durch eine neue, wobei auch eine neue ortsfeste Trägerkonstruktion installiert wird.

Der Erfindung liegt die Aufgabe zugrunde, eine Anlage der eingangs genannten Art als Austauschanlage auszubilden, daß sie einen einfachen und kostengünstigen Umbau einer Altanlage ermöglicht.

Die Erfindung löst diese Aufgabe dadurch, daß die Tür- oder Fensteranlage als Austauschanlage ausgebildet ist, zum Austausch einer zu ersetzenden automatischen Tür- oder Fensteranlage in einer ortsfest verankerten Trägerkonstruktion, wobei der Holm der Austauschanlage in einer in der Trägerkonstruktion angeordneten Laufschiene der zu ersetzenden Tür- oder Fensteranlage befestigbar ist. Mit der Verankerung der Austauschanlage an der Laufschiene der zu ersetzenden Anlage kann der Umbau auf einfache und schnelle Weise erfolgen.

Vorzugsweise wird zunächst die zu ersetzende Anlage bis auf die Trägerkonstruktion mit Laufschiene ausgebaut, wobei die Trägerkonstruktion mit Laufschiene ortsfest installiert bleibt. Sodann wird an der Laufschiene die Austauschanlage befestigt. Der an der Laufschiene zu befestigende Holm der Austauschanlage kann als die Laufschiene der Austauschanlage ausgebildet sein.

Vorteilhafterweise ist zur Befestigung des Holms ein Längsprofil vorgesehen, das in die Laufschiene der zu ersetzenden Tür-oder Fensteranlage eingreift und mit dieser Laufschiene verhakbar und/oder verklemmbar ist. Vorzugsweise ist das Befestigungsprofil an einem separaten Kupplungsadapter ausgebildet, der an dem Holm der Austauschanlage fixierbar, insbesondere verschraubbar ist. Die Austauschanlage kann somit auch ohne weiteres ohne Kupplungsadapter in herkömmlicher Weise in eine eigene Trägerkonstruktion eingebaut werden. Dies bedeutet, daß die Anlage als Austauschanlage und alternativ auch als normale Anlage installiert werden kann.

Um eine Anpassung der Lage der Schiebeflügel an eine beliebige Trägerkonstruktion einstellen zu können, ist vorgesehen, daß der Schiebeflügel an dem Holm der Austauschanlage über eine Adapterplatte gelagert ist, die sich zumindest abschnittsweise senkrecht zur Fläche des Schiebeflügels erstreckt. Dadurch wird ermöglicht, die Schiebeflügel in einer Lage anzuordnen, die der Einbaulage in der ursprünglichen Anlage entspricht. Änderungen an der Fassade sind nicht erforderlich, was Kostenvorteile hat und optisch günstig ist.

Im folgenden wird ein Ausführungsbeispiel der Erfindung anhand von Figuren näher beschrieben. Dabei zeigt:
Figur 1 eine Draufsicht auf eine Schiebetüranlage gemäß dem Ausführungsbeispiel
Figur 2 einen Schnitt entlang Linie II-II in Figur 1.

Bei dem in den Figuren dargestellten Ausführungsbeispiel handelt es sich um eine automatische Schiebetüranlage mit zwei motorisch angetriebenen Schiebeflügeln 1, 2.

Die Schiebetürflügel 1, 2 sind an oberen Laufrollen 3 bzw. 4 in einer Laufschiene 5 geführt. Die Laufrollen 3, 4 sind in Rollenwagen 13 bzw. 14 gelagert, welche mit den Schiebeflügeln 1 bzw. 2 fest verbunden sind. In dem Ausführungsbeispiel trägt jeder Flügel 1, 2 jeweils zwei Rollenwagen 13 bzw. 14.

Die Laufschiene 5 ist in einer ortsfesten Trägerkonstruktion 6 befestigt. Bei dem Ausführungsbeispiel ist der gesamte Antrieb an der Laufschiene 5 befestigt. Der Antrieb weist einen Elektromotor 7 und eine Steuereinrichtung 8 auf. Ferner ist ein Netzteil 9 und eine Anschlußklemmleiste 10 vorgesehen. Die elektrischen Einrichtungen 7 - 10 sind über nicht dargestellte elektrische Leitungen miteinander verbunden und an einem an der Laufschiene 5 befestigten Tragprofil 15 gelagert. Die Fixierung an dem Tragprofil 15 erfolgt über Klemmverbindungen mit Klemmschrauben 16.

Die Schiebeflügel 1, 2 sind mit einem angetriebenen Treibriemen 17 verbunden, der an zwei Umlenkrollen 18, 19 umlaufend angeordnet ist. Im dargestellten Ausführungsbeispiel ist der Treibriemen 17 als Zahnriemen ausgebildet. In entsprechender Weise sind die Rollen 18, 19 als Zahnriemenscheiben ausgeführt.

Die Zahnriemenscheibe 18 ist mit der Abtriebswelle des Motors 7 verbunden und bildet die Antriebsscheibe für den Zahnriemen 17. Die Lagerung der Scheibe 18 und der Abtriebswelle des Motors 7 kann entsprechend ausgeführt sein, wie in der DE-OS 36 02 567 beschrieben.

Die Scheibe 19 ist als antriebslose reine Umlenkscheibe ausgebildet. Sie ist an einem im Tragprofil 15 befestigten Lagerbock gelagert, wie ebenfalls in der DE-OS 36 02 567 beschrieben.

Die Laufschiene 5 mit dem am Tragprofil 15 befestigten Antrieb bildet eine Montageeinheit, die über ein Adapterkupplungsstück 20 an der Tragkonstruktion 6 befestigt ist. Die Einheit aus Laufschiene 5 und Antrieb 7 - 10 stellt eine Austauscheinheit dar, die in die Trägerkonstruktion einer bereits installierten Anlage eingebaut werden kann, wenn der alte Antrieb in der installierten Anlage ersetzt werden soll, z. B. weil er defekt ist. Hierfür wird aus der installierten Anlage zunächst der alte Antrieb bis auf die Trägerkonstruktion und die Laufschiene ausgebaut. Das heißt, die Trägerkonstruktion mit der alten Laufschiene bleiben installiert. Bei dem dargestellten Ausführungsbeispiel ist die Trägerkonstruktion 6 eine derartige Konstruktion einer bereits installierten älteren Anlage. Die Konstruktion 6 besteht aus einem äußeren Winkelprofil 26 und einer daran angeschweißten Laufschiene 27.

Nachdem aus der bereits installierten Anlage der alte Antrieb bis auf die Trägerkonstruktion 6 bestehend aus äußerem Trägerprofil 26 und alter Laufschiene 27 ausgebaut ist, wird die Austauscheinheit bestehend aus Laufschiene 5 und daran befestigten Antrieb 7 - 10 über den Adapter 20 an der alten Laufschiene 27 befestigt.

Bei dem dargestellten Ausführungsbeispiel ist die alte Laufschiene 27 als im Querschnitt U-förmiges Profil ausgebildet, deren Schenkel 28, 29 einander gegenüberliegende Seitenwände 28′, 29′ aufweisen, die vor dem Umbau die Laufbahnen für Trag- und Führungsrollen des alten Antriebs bildeten.

Der Adapter 20 ist als Strangpreßprofil ausgebildet. Er weist eine in die alte Laufschiene 27 verhakend eingreifende profilierte Seite mit einer oberen vertikalen Anlagefläche 30, einen darunter angeordneten Längswulst 31 und einen unteren auskragenden Steg 32 auf. Die von der Laufschiene 27 abgewandte Seite des Adapters 20 weist eine ebene vertikale Anlagefläche 35 auf, an der die von den Laufrollen 3 bzw. 4 abgewandte Rückseite 36 der Laufschiene 5 der Austauscheinheit zur Anlage kommt.

Der Adapter 20 ist mit der Laufschiene 5 der Austauscheinheit über Befestigungsschrauben 37 verschraubt. Hierfür weist der Adapter 20 ein horizontales Gewindeloch 38 und die Laufschiene 5 ein horizontales Durchgangsloch 39 auf.

Die Befestigung des Adapters 20 an der alten Laufschiene 27 erfolgt form- und kraftschlüssig. Der Adapter 20 wird an die Laufschiene 27 so angesetzt, daß der Längswulst 31 zwischen die beiden Schenkel 28, 29 der Laufschiene 27 greift, der Steg 32 den Schenkel 28 untergreift und die Anlagefläche 30 an der Stirnseite 29 a des Schenkels 29 zur Anlage kommt. Die Verhakung erfolgt dadurch, daß der Wulst 31 in die Laufbahn 28′ eingesetzt wird und dort auflagert.

Im Steg 32 sind im äußeren Bereich, der über den Wulst 31 hinauskragt, in Gewindelöchern Klemmschrauben 40 eingeschraubt. Wenn sie eingedreht werden, kommen sie mit ihrem freien Ende an der unteren Fläche des Schenkels 32 zur Anlage. Dadurch wird der Adapter 20 um eine durch den Wulst 31 verlaufende Längsachse in Figur 2 in Gegenuhrzeigersinn gedreht. Dabei wird die Fläche 30 an die Stirnfläche 29 a angepreßt. Auf diese Weise wird eine form- und kraftschlüssige Verspannung des Adapters 20 in der Laufschiene 27 erhalten.

Die Konstruktion der Laufschiene 5, der Rollen 3, 4 und Rollenwagen 13, 14 sowie der Aufbau und die Funktion des Antriebs 7 - 10 entsprechen im übrigen der in der DE-OS 36 02 567 beschriebenen Ausführung.

Um die Anordnung der Schiebeflügel 1, 2 an die bereits installierte Trägerkonstruktion 6 anpassen zu können, ist zu jedem Schiebeflügel 1, 2 jeweils eine Adapterplatte 61 bzw. 62 vorgesehen zur Kopplung der Schiebeflügel 1, 2 mit den Laufwagen 13 bzw. 14.

Die Adapterplatte erstreckt sich in Einbaulage in einer horizontalen Ebene entlang der Oberkante jedes Schiebeflügels 1, 2. Sie weist im Bereich ihrer beiden Längsränder jeweils eine Lochreihe 63 bzw. 64 auf. Die Löcher 63 sind als Gewindelöcher ausgebildet und dienen zur Befestigung an den Laufwagen 13 bzw. 14.

Die Löcher 64 sind Durchgangslöcher zum Eingriff von Befestigungsschrauben zur Befestigung der Schiebeflügel 1 bzw. 2.

Die Adapterplatten 61, 62 sind vorzugsweise aus ablängbaren Rohlingen gebildet, die vom Monteur bei der Montage der Austauscheinheit vor Ort zugeschnitten werden. Die Breite der Adapterplatten 61, 62 bzw. der Abstand der Lochreihen 63, 64 ist an die Abmessungen des installierten Trägers 6 relativ zur Austauscheinheit angepaßt, so daß nach dem Umbau die Schiebeflügel 1, 2 in gleicher Lage angeordnet sind, wie vorher die Schiebeflügel der alten Anlage. Eine Überlappung oder versetzte Anordnung von Schiebeflügeln beliebiger Dicke kann realisiert werden, indem entsprechend breite Adapterplatten mit entsprechendem Lochabstand verwendet werden oder indem die Adapterplatten gegenseitig versetzt angeordnet werden. Die Adapterplatten können auch verschieden, insbesondere mit unterschiedlicher Breite ausgebildet sein.

## Patentansprüche

1. Automatische Tür- oder Fensteranlage mit mindestens einem angetriebenen Schiebeflügel (2), wobei die Tür- oder Fensteranlage ortsfest installierbar ist und einen oberen horizontalen Holm (5) zur bewegbaren Lagerung des Schiebeflügels (2) und einen an dem Holm (5) oder an einem mit dem Holm (5) verbundenen Teil (15) befestigten Antrieb (7-10) aufweist, **dadurch** **gekennzeichnet**,
daß die Tür- oder Fensteranlage als Austauschanlage (5-19) ausgebildet ist zum Austausch einer zu ersetzenden automatischen Tür- oder Fensteranlage in einer ortsfest verankerten Trägerkonstruktion (6), wobei der Holm (5) der Austauschanlage (5-19) in einer in der Trägerkonstruktion (6) angeordneten Laufschiene (27) der zu ersetzenden Fenster- oder Türanlage befestigbar ist.

2. Automatische Tür- oder Fensteranlage nach Anspruch 1, dadurch **gekennzeichnet,** daß zur Befestigung des Holms (5) ein Befestigungsprofil (20, 30, 31, 32) vorgesehen ist, das in die Laufschiene (27) eingreift und mit der Laufschiene (27) verhakbar und/oder verklemmbar ist.

3. Automatische Tür- oder Fensteranlage nach Anspruch 2, dadurch **gekennzeichnet,** daß das Befestigungsprofil (20) einen Längswulst (31) aufweist zur formschlüssigen Aufnahme in einer Längsrinne (28′) der Laufschiene (27).

4. Automatische Tür- oder Fensteranlage nach Anspruch 2 oder 3, dadurch **gekennzeichnet,** daß das Befestigungsprofil (20) eine Längsnut (31, 32) bzw. einen mit Abstand zum Längswulst (31) angeordneten auskragenden Steg (32) aufweist zum Umgreifen eines Längsstegs (28) der Laufschiene (27).

5. Automatische Tür- oder Fensteranlage nach einem der Ansprüche 2 - 4, dadurch **gekennzeichnet,** da8 in einem auskragenden Steg (32) des Befestigungsprofils (20) eine Klemmschraube (40) aufgenommen ist, die mit ihrem freien Ende mit der Laufschiene (27) zusammenwirkt.

6. Automatische Tür- oder Fensteranlage nach den Ansprüchen 1 - 5, dadurch **gekennzeichnet,** daß die Klemmschraube (40) gegenüber dem Längswulst (31) versetzt angeordnet ist und an einem dem auskragenden Steg (32) gegenüberliegenden Abschnitt (30) des Befestigungsprofils (20) ein Anschlag (30) angeordnet ist, der mit einem Anschlag (29 a) an der Laufschiene (27, 29) zusammenwirkt.

7. Automatische Tür- oder Fensteranlage nach einem der Ansprüche 2 - 6, dadurch **gekennzeichnet,** daß das Befestigungsprofil (20) an einem separaten Kupplungsadapter (20) ausgebildet ist, der an dem Holm (5) fixierbar, insbesondere verschraubbar ist.

8. Automatische Tür- oder Fensteranlage nach einem der vorangehenden Ansprüche, dadurch **gekennzeichnet,** daß der Schiebeflügel (1, 2) an dem Holm (5) über eine Adapterplatte (61, 62) gelagert ist, die sich zumindest abschnittsweise senkrecht zur Fläche des Schiebeflügels (1, 2) erstreckt, wobei der Holm vorzugsweise als Laufschiene (5) zur Führung des Schiebeflügels (1, 2) ausgebildet ist.

9. Automatische Tür- oder Fensteranlage nach Anspruch 8, dadurch **gekennzeichnet,** daß die Adapterplatte (61, 62) nahe an einem ihrer Längsränder Befestigungslöcher (63) zur Befestigung von in einer Laufschiene (5) der Austauschanlage geführten Rollenwagen (13, 14) aufweist und nahe an einem gegenüberliegenden Längsrand Befestigungslöcher (64) zur Befestigung des Schiebeflügels (1, 2) aufweist.

## Claims

1. Automatic door and window installation with at least one driven sliding sash (2), whereby the door and window installation can be installed in a fixed position and has an upper horizontal transom (5) for mobile mounting of the sliding sash (2) and a drive (7-10) fastened to the transom (5) or to a section (15) connected with the transom (5), **distinguished by the fact**
that the door and window installation is designed in the form of an exchangeable installation (5-19) to facilitate the exchange of an automatic door or window installation requiring replacement in a fixed anchored supporting structure (6), whereby the transom (5) of the exchangeable installation (5-19) can be fastened in a runner rail (27), mounted in the supporting structure (6), of the door and window installation to be replaced.

2. Automatic door and window installation in accordance with claim 1, **distinguished** by the fact that a fastening profile (20, 30, 31, 32) is provided in order to secure the transom (5) which engages with the runner rail (27) and which can be hooked and/or clamped into the runner rail (27).

3. Automatic door and window installation in accordance with claim 2, **distinguished** by the fact that the fastening profile (20) has a longitudinal bead (31) for precise fit mounting in a longitudinal channel (28′) of the runner rail (27).

4. Automatic door and window installation in accordance with claims 2 or 3, **distinguished** by the fact that the fastening profile (20) has a longitudinal groove (31, 32) and/or a projecting web (32) positioned at a distance from the longitudinal bead (31) to encompass a ridge (28) in the runner rail (27).

5. Automatic door and window installation in accordance with one of the claims 2-4; **distinguished** by the fact that there is a locking screw (40) mounted in a projecting web (32) in the fastening profile (20) which couples with the runner rail (27) with its free end.

6. Automatic door and window installation in accordance with claims 1-5, **distinguished** by the fact that the locking screw (40) is positioned offset from the longitudinal bead (31) and that there is an end-stop (30) situated on a section (30) of the fastening profile (20) opposite the projecting web (32) which couples with an end-stop (29a) on the runner rail (27,29).

7. Automatic door and window installation in accordance with one of the claims 2-6, **distinguished** by the fact that the fastening profile (20) is designed in the form of a separate coupling adapter (20) which can be attached, in particular, screwed, to the transom (5).

8. Automatic door and window installation in accordance with one of the above claims, **distinguished** by the fact that the sliding sash (1, 2) is mounted on the transom (5) via an adapter plate (61, 62), at least sections of which extend perpendicular to the surface of the sliding sash (1, 2), whereby the transom is ideally designed in the form of a runner rail (5) to guide the sliding sash (1, 2).

9. Automatic door and window installation in accordance with claim 8, **distinguished** by the fact that the adapter plate (61, 62) has mounting holes (63) in close proximity to one of its longitudinal edges for mounting a roller carriage (13, 14) guided in a runner rail (5) in the exchangeable installation and has mounting holes (64) in close proximity to a longitudinal edge on the opposite side for fastening the sliding sash (1, 2).

## Revendications

1. Installation automatique pour porte ou fenêtre comportant au moins un châssis coulissant (2) à entraînement, l'installation pour porte ou fenêtre pouvant être fixe, et comportant un longeron horizontal supérieur (5) permettant le logement mobile du châssis coulissant (2) et un entraînement (7-10) fixé au longeron (5) ou à une pièce (15) elle-même reliée au longeron (5), et **caractérisé**e **par le fait que**
l'installation pour porte ou fenêtre est conçue comme installation de rechange (5-19) pour le remplacement d'une installation automatique cour porte ou fenêtre dans une construction porteuse (6) montée à demeure, le longeron (5) de l'installation de rechange (5-19) pouvant être fixé dans une glissière (27) montée dans la construction porteuse (6) de l'installation cour porte ou fenêtre devant être remplacée.

2. Installation automatique pour porte ou fenêtre d'après la revendication 1, **caractérisé**e par le fait qu'une pièce de fixation profilée (20,30, 31, 32) est prévue pour la fixation du longeron (5), cette pièce venant s'engager dans la glissière (27) et couvant être verrouillée et/ou bloquée avec celui-ci.

3. Installation automatique cour porte ou fenêtre d'après la revendication 2, **caractérisé**e par le fait que la pièce de fixation profilée (20) présente un bourrelet longitudinal (20) pour le logement à liaison mécanique dans la cannelure (28′) de la glissière (27).

4. Installation automatique pour porte ou fenêtre d'après la revendication 3, **caractérisé**e par le fait que la pièce de fixation profilée (20) comporte une rainure longitudinale (31, 32) ou une traverse en saillie (32) cour envelopper la traverse longitudinale (28) de la glissière (27).

5. Installation automatique pour porte ou fenêtre d'après l'une des revendications 2-4, **caractérisé**e par le fait que la traverse en saillie (32) de la pièce de fixation profilée (20) comporte une vis de serrage dont l'extrémité libre a une action coucourante à la glissière (27).

6. Installation automatique cour porte ou fenêtre d'après les revendications 1-5, **caractérisée** car le fait que la position de la vis de serrage (40) est décalée par rapport au bourrelet (31) et qu'une butée se trouve sur la section (30) située en face de la traverse en saillie (32), dont l'action est concourante à la butée (29a) de la glissière (27, 29).

7. Installation automatique pour porte ou fenêtre d'après les revendications 2-6, **caractérisée** par le fait que la pièce de fixation (20) profilée fait partie d'un adaptateur d'accouplement séparé (20), couvant être fixé, notamment car vis au longeron (5).

8. Installation automatique pour porte ou fenêtre d'après l'une des revendications citées ci-dessus, **caractérisé**e par le fait que le châssis coulissant (1, 2) est relié au longeron (5) par l'intermédiaire d'une plaque d'adaptation (61, 62), au moins partiellement verticale par rapport à la surface du châssis coulissant (1, 2), le longeron étant de préférence conçu comme glissière (5) permettant le guidage du châssis coulissant (1, 2).

9. Installation automatique pour porte ou fenêtre d'après la revendication 8, **caractérisé**e par le fait que la plaque d'adaptation (61, 62) comporte à l'une de ses extrémités des orifices de fixation (63) pour la fixation des chariots (13, 14) guidés dans la glissière (5) de l'installation de rechange, et à son autre extrémité des orifices de fixation (64) pour la fixation du châssis coulissant (1, 2).
